# EUROPÄISCHE PATENTANMELDUNG

(11) **EP 0 673 080 A1**
(43) Veröffentlichungstag der Anmeldung: **20.09.1995**
(21) Anmeldenummer: 95102130.2
(22) Anmeldetag: 16.02.1995
(51) Int. Cl.: H01R 9/07

(54) **Kontaktierungsvorrichtung**

(30) Priorität: 15.03.1994 DE 4408693
(71) Anmelder: STOCKO Metallwarenfabriken Henkels und Sohn GmbH & Co, 42327 Wuppertal (DE)
(72) Erfinder: Berndt, Frank, Dipl.-Ing., D-59439 Holzwickede (DE)
(74) Vertreter: Stenger, Watzke & Ring Patentanwälte

(57) **Zusammenfassung**

Um eine Kontaktierungsvorrichtung für die elektrische Verbindung des elektrischen Anschlußfeldes für ein Steckmodul mit einer elektrischen Schaltung wirtschaftlicher und einfacher verwendbar zu gestalten, wobei die Kontaktstifte 3 des Anschlußkontaktfeldes in einem Steckergehäuse 2 angeordnet und zur Verbindung mit einer Platine oder einer Leiterbahn 11 durch das Steckergehäuse 2 hindurchgeführt sind, wird vorgeschlagen, daß die Kontaktstifte 3 außerhalb des Steckergehäuses 2 paarweise zueinander im wesentlich parallel verlaufend angeordnet und wenigstens an einer Stelle unter Beibehaltung eines vorbestimmten Abstandes zueinandergebogen sind.

## Beschreibung

Die Erfindung betrifft eine Kontaktierungsvorrichtung für die elektrische Verbindung des elektrischen Anschlußkontaktfeldes für ein Steckmodul mit einer elektrischen Schaltung, wobei die Kontaktstifte des Anschlußkontaktfeldes in einem Steckergehäuse angeordnet und zur Verbindung mit einer Platine oder einer Leiterbahn durch das Steckergehäuse hindurchgeführt sind.

Derartige Kontaktierungsvorrichtungen sind beispielsweise und insbesondere im Bereich der Computertechnik im weitesten Sinne, d. h. in der Automobiltechnik, der Automatisierungstechnik, der Datentechnik, der Kommunikationstechnik und dergleichen bekannt. Üblicherweise werden Funktionseinheiten in Modulen angeordnet, welche mittels geeigneter Schnittstellen mit elektrischen Schaltungen verbunden werden. Die Module können beispielsweise Speicherbausteine umfassen, Lauf- und Lesewerke für Speichermedien, aber auch Funktionseinheiten wie Kommunikationsmodems und dergleichen. In neuerer Zeit werden derartige Module unter dem Begriff "Memory Card" eingesetzt. Zweckmäßigerweise werden schaltungsseitig, beispielsweise innerhalb eines großen Gehäuses, Schnittstellen bereitgestellt, über welche diese Module unter Verwendung weiterer elektrischer Verbindungen mit der Schaltung lösbar elektrisch verbunden werden können. Dafür haben sich Steckverbindungen durchgesetzt. Die Module bestehen aus in steifen Gehäusen angeordneten Funktionsgruppen. Die Gehäuse können beispielsweise das Format einer flachen, im wesentlichen rechteckigen Karte oder Platte aufweisen. An wenigstens einer Seite umfaßt das Modul ein Feld mit einer Vielzahl elektrischer Anschlüsse. Diese bestehen in üblicher Weise aus Buchsen zur Herstellung von Steckverbindungen. Schaltungsseitig, womit irgendeine mit einer elektrischen Schaltung über eine elektrische Verbindung verbundene Position gemeint ist, wird demgegenüber ein Kontaktfeld angeordnet, welches in der entsprechenden Matrix Kontaktstifte aufweist. Das Anschlußfeld und das Kontaktfeld werden miteinander in Verbindung gebracht, wodurch die elektrische Verbindung hergestellt ist.

In bekannter Weise werden derartige Kontaktfelder durch in einem Steckergehäuse angeordnete Kontaktstifte gebildet, wobei die Module auf diese Stiftmatrix aufgesteckt werden. Diese Kontaktstifte werden durch das Steckergehäuse hindurchgeführt und auf der Außenseite des Steckergehäuses mit einer Platine oder einer Leiterbahn verbunden.

Dafür werden im Stand der Technik zwei verschiedene Techniken angewandt. Gemäß der Durchlöttechnik (DLT) werden die Kontaktstiftenden durch die beispielsweise auf einer Platine angeordnete Leiterbahn gesteckt und festgelötet. Alternativ können die Kontaktstiftenden auf die Oberfläche der Leiterbahnen aufgelötet werden, wobei man von der SMT-Technik spricht.

Beide Verbindungstechniken haben den Nachteil, daß jeweils ein zusätzlicher Arbeitsgang, nämlich der Lötvorgang, erforderlich ist. Wird auf die Kontaktstiftenden eine Folie aufgelötet, muß diese aus einem hitzebeständigen Material, beispielsweise Kapton hergestellt sein, was die Kontaktierungsvorrichtung kostenintensiv macht. Auch muß bei Auflöt- oder Durchlöttechnik der Stecker aus einem entsprechenden hitzebeständigen Material sein, da die Kontaktstifte wärmeleitend sind. Darüber hinaus stellen die vorbekannten Löttechnologien Beschränkungen hinsichtlich der Einbaulage des Anschlußsteckers und der Höhe der Anschlußeinheiten dar. Eine zu große Anzahl von Kontaktstiften ist darüber hinaus nach der vorbekannten Technik nur schwer zu entflechten, da dafür ein entsprechender Raum zur zweckmäßigen Kontaktierung von an unterschiedliche Stellen führenden Leitern erforderlich ist.

Davon ausgehend liegt der Erfindung die **Aufgabe** zugrunde, eine Kontaktierungsvorrichtung der gattungsgemäßen Art dahingehend zu verbessern, daß sie wirtschaftlicher herstellbar und in der Verwendung vereinfacht ist. Darüber hinaus soll ein Verfahren zur Herstellung der verbesserten Kontaktierungsvorrichtung angegeben werden.

Bezüglich der Kontaktierungsvorrichtung wird zur technischen
**Lösung** dieser Aufgabe vorgeschlagen, daß die Kontaktstifte außerhalb des Steckergehäuses paarweise zueinander im wesentlichen parallel verlaufend angeordnet und wenigstens an einer Stelle unter Beibehaltung eines vorbestimmten Abstandes zueinander gebogen sind.

Durch diese vereinfachte Ausgestaltung ist es möglich, Leiterbahnen, insbesondere Folien, zwischen den paarweise angeordneten Kontaktstiften einzuklemmen und elektrisch einen Klemmkontakt herzustellen.

Dabei können die Abstände so gewählt sein, daß keinerlei Kräfte zum Einschieben der Folie aufgebracht werden müssen. Gemäß einem Vorschlag der Erfindung wird der vorbestimmte Abstand so gewählt, daß er kleiner als die Dicke der Kontaktfolie ist. Damit wird es erforderlich, geringe Kräfte beim Einschieben der Folie zwischen die Kontaktstifte aufzubringen.

Gemäß einer vorteilhaften Ausgestaltung weisen die außerhalb des Steckergehäuses liegenden Kontaktstifte jeden Paares zueinander gerichtete Sicken auf. Durch die Sickenbildung wird ohne Veränderung der Federeigenschaften der Kontaktstiftenden der Abstand in vorbestimmter Weise verringerbar.

In vorteilhafter Weise wird vorgeschlagen, daß die aus dem Steckergehäuse herausragenden Kontaktstiftenden durch ein Kontaktgehäuse umgeben sind. Dabei wird mit Vorteil vorgeschlagen, daß die Gehäusewandungen die Bewegung der Stifte eines jeden Paares voneinander weg begrenzt. Dadurch werden die Klemmeigenschaften bei der Kontaktherstellung verbessert.

In vorteilhafter Weise wird vorgeschlagen, daß die Kontaktierungsvorrichtung einen zwischen die Kontaktstiftpaare eingesetzten Klemmkeil umfaßt. Durch die Verwendung des Klemmkeils wird die Ausbildung der Kontaktierungsvorrichtung derart, daß keine Kraft zum Einschieben der Folie erforderlich ist, unterstützt. Nach dem Einsetzen der Folie zwischen die Kontaktstifte wird der Klemmkeil eingesetzt und somit die Kontaktierung zwischen Folie und Kontaktstiften hergestellt.

Verfahrensseitig wird vorgeschlagen, daß die Stifte in die Lochmatrix eines Steckergehäuses eingesetzt werden und die freien, aus dem Steckergehäuse herausragenden und nicht zur Verbindung mit einem Steckmodul vorgesehenen Enden mit paarweise zueinandergerichteten Sicken versehen werden. Gemäß einer Weiterbildung des Verfahrens wird über die mit Sicken versehenen Enden ein Kontaktgehäuse aufgesteckt.

Die erfindungsgemäße Kontaktierungsvorrichtung kann nach einem einfachen Verfahren und in wirtschaftlicher Weise hergestellt werden. Darüber hinaus ist die Verwendung vereinfacht, da keine weiteren Arbeitsgänge zur Kontaktierung erforderlich sind. Es brauchen nur die Leiterbahnfolien zwischen die Stifte gesteckt und gegebenenfalls durch einen Klemmkeil fixiert werden. Durch die Verwendung der erfindungsgemäßen Kontaktierungsvorrichtung entfällt ein Anlöten der Leiterbahnfolien an die Kontakte. Es können daher kostengünstige Folien verwendet werden, die in entsprechender Weise nach wirtschaftlichen Verfahren wie Drucken, Ätzen, Walzen und dergleichen herstellbar sind. Darüber hinaus braucht der Stecker nicht durch das Lötbad, so daß auch hier ein kostengünstigeres Material für das Gehäuse verwendet werden kann. Die Montage des Steckers wird vereinfacht, da das Zentrieren der Pins entfällt. Dies ist insbesondere bei erhöhten Versionen eine Verbesserung. Das System ist beliebig hoch stapelbar und der Entflechtungsraum kann durch Verwendung von Leiter-Folie an andere Stellen verlegt werden. So können beispielsweise anstelle von 68 Pins-Anschlüssen zweimal 34 Pins-Anschlüsse durch zwei Leiterfolien an verschiedene Stellen geführt und dort entflechtet werden. Es können einseitige oder doppelseitige kontaktierbare Folien benutzt werden.

Weitere Vorteile und Merkmale der Erfindung ergeben sich aus der folgenden Beschreibung anhand der Figuren. Dabei zeigen:
- Figur 1: eine Draufsicht auf eine Kontaktierungsvorrichtung;
- Figur 2: eine Ansicht auf die Kontaktmatrix der Kontaktierungsvorrichtung gemäß Figur 1;
- Figur 3: eine Schnittansicht entlang der Linie III-III gemäß
Figur 2;
- Figur 4: Eine schematische Seitenansicht einer Kontaktierungsvorrichtung in einer ersten Verfahrensstufe;
- Figur 5: eine schematische Seitenansicht gemäß Figur 4 in einer weiteren Verfahrensstufe;
- Figur 6: eine Seitenansicht gemäß Figuren 4 und 5 in einer weiteren Verfahrensstufe;
- Figur 7: eine schematische Seitenansicht einer Kontaktierungsvorrichtung in einem ersten Funktionszustand;
- Figur 8: eine schematische Seitenansicht einer alternativen Ausführungsform einer Kontaktierungsvorrichtung und
- Figur 9: eine schematische Seitenansicht einer Kontaktierungsvorrichtung in einem Montagezustand.

In den Figuren sind gleiche Teile mit gleichen Bezugszeichen versehen. Ein Ausführungsbeispiel für eine Kontaktierungsvorrichtung gemäß Figuren 1 bis 3 umfaßt einen Stecker 1, der aus einem Gehäuse 2 und Anschlüssen 3 gebildet ist. Das Gehäuse 2 weist seitliche Führungen 4 für ein einzuschiebendes Modul auf. Die Anschlüsse 3 sind durch Kontaktstifte gebildet, die in einer Anschlußmatrix in Durchführungen im Gehäuse 2 angeordnet sind. Außerhalb des Steckergehäuses stehen die Enden der Kontaktstifte frei. Dabei werden die Kontaktstifte zueinander im wesentlichen parallel verlaufend außerhalb des Steckergehäuses paarweise geführt, so daß ein oberer Stift 5 und ein unterer Stift 6 sich gegenüberliegen. In einer Biegezone 7 sind die oberen und unteren Stifte 5 und 6 zueinander gebogen, so daß der Abstand zwischen ihnen verringert ist. Am Ende sind die Stifte 5 und 6 voneinanderweg gebogen, so daß sich eine Ausweitung 8 ergibt. Durch die Aufweitung 8 ist das Einschieben einer Leiterbahn erheblich vereinfacht.

Die Figuren 4 bis 6 zeigen schematisch eine Ausführungsform einer Kontaktierungsvorrichtung in unterschiedlichen Herstellungsstufen. Gemäß Figur 4 sind in das Gehäuse 2 Anschlüsse 3 eingesetzt. Die geraden Anschlüsse sind paarweise als oberer Stift 5 und unterer Stift 6 in Durchführungen des Gehäuses 2 eingesetzt, so daß sich die Anschlußmatrix für das einzusteckende Modul ergibt. Die freien, aus dem Steckergehäuse 2 herausstehenden Enden der Stifte verlaufen zueinander parallel. Gemäß Figur 5 sind an zueinander entsprechenden Stellen der Stifte 5 und 6 Sicken 9 angeordnet, die den Abstand zwischen den Stiften verringernd zueinanderweisen. Durch das Anordnen der Sicke 9 wird der Abstand in definierter und einfacher Weise verringert, wobei dahinter eine Einschubzone für eine Leiterbahn verbleibt, die der oben beschriebenen Aufweitung 8 entspricht.

Gemäß Figur 6 ist auf die mit der Sicke 9 versehenen Stifte 5 und 6 ein Kontaktgehäuse 10 aufgesteckt. Das Kontaktgehäuse 10 hat nicht gezeigte und nicht weiter beschriebene Seitenwände, die die Bewegung der Stifte 5 und 6 voneinanderweg begrenzen. Dadurch wird das Klemmverhalten der Stifte verbessert.

Figur 7 zeigt einen Stecker 1 der beschriebenen Art in einer Funktionsstellung. Zwischen die im Kontaktgehäuse 10 angeordneten oberen und unteren Stifte 5 bzw. 6 ist eine Leiterbahn 11, beispielsweise eine Folie, eingeschoben und durch die Klemmkräfte mit den Stiften 5 und 6 kontaktiert. Am anderen Ende der Leiterbahn 11 ist ein entsprechender Anschluß 12 angeordnet, der zur Verbindung mit einer elektrischen Schaltung und dergleichen dient.

Bei der in Figur 8 gezeigten Ausführungsform, die im wesentlichen der in Figur 6 gezeigten Ausführungsform entspricht, ist zusätzlich ein Keil 13 zwischen den oberen und unteren Stiften 5 bzw. 6 angeordnet. Durch das Einschieben dieses Keils nach dem Einstecken einer Leiterbahn werden die Klemmkräfte erhöht und damit die Kontaktierung zwischen Leiterbahn und dem jeweiligen Stift verbessert.

Durch die Verwendung des Keils 13 ist es, wie in Figur 9 gezeigt, auch möglich, zwei verschiedene Leiterbahnen gleichzeitig mit den oberen und unteren Stiften 5 bzw. 6 zu kontaktieren. Die zwei Leiterbahnen 11, an deren anderen Ende jeweils Anschlüsse 12 angeordnet sind, sind zwischen die beiden oberen und unteren Stifte 5 bzw. 6 eingesetzt. Anschließend wird der Keil 13 zwischen die beiden Leiterbahnen getrieben. Damit werden die Leiterbahnen 11 jeweils mit den Stiften 5 bzw. 6 kontaktiert.

Die zueinander parallelen Reihen von oberen und unteren Stiften 5 bzw. 6 werden durch einfache Klemmkräfte mit dazwischen angeordneten Leiterbahnen kontaktiert. Dabei können geringe Kräfte zum Einschieben der Leiterbahnen erforderlich sein, wobei man von der sogenannten LIF-Technik spricht (Low Insertion Force). Alternativ können keinerlei Einsteckkräfte erforderlich sein.

Man spricht dann von einem Nullkraftstecker oder einer ZIF-Technik (Zero Insertion Force). In diesem Falle ist die Verwendung eines Keils 13 erforderlich.

### Bezugszeichenliste

- 1: Stecker
- 2: Gehäuse
- 3: Anschlüsse
- 4: Führung
- 5: oberer Stift
- 6: unterer Stift
- 7: Biegezone
- 8: Aufweitung
- 9: Sicke
- 10: Kontaktgehäuse
- 11: Leiterbahn
- 12: Anschluß
- 13: Keil

## Patentansprüche

1. Kontaktierungsvorrichtung für die elektrische Verbindung des elektrischen Anschlußkontaktfeldes für ein Steckmodul mit einer elektrischen Schaltung, wobei die Kontaktstifte des Anschlußkontaktfeldes in einem Steckergehäuse angeordnet und zur Verbindung mit einer Platine oder einer Leiterbahn durch das Steckergehäuse hindurchgeführt sind,
**dadurch gekennzeichnet**,
daß die Kontaktstifte (3) außerhalb des Steckergehäuses paarweise zueinander im wesentlichen parallel verlaufend angeordnet und wenigstens an einer Stelle (7) unter Beibehaltung eines vorbestimmten Abstandes zueinander gebogen sind.

2. Kontaktierungsvorrichtung nach Anspruch 1, dadurch gekennzeichnet, daß der vorbestimmte Abstand kleiner ist als die Dicke der zu kontaktierenden Folie mit aufgebrachter Leiterbahn.

3. Kontaktierungsvorrichtung nach einem der vorhergehenden Ansprüche, dadurch gekennzeichnet, daß die außerhalb des Steckergehäuses angeordneten Enden der Kontaktstifte (3) jeden Paares zueinandergerichtete Sicken (9) aufweisen.

4. Kontaktierungsvorrichtung nach einem der vorhergehenden Ansprüche, dadurch gekennzeichnet, daß die außerhalb des Steckergehäuses (2) angeordneten Kontaktstiftenden in einem Kontaktgehäuse (10) angeordnet sind.

5. Kontaktierungsvorrichtung nach einem der vorhergehenden Ansprüche, dadurch gekennzeichnet, daß die Gehäusewandungen des Kontaktgehäuses (10) die Bewegung der Stifte (3) voneinander weg begrenzen.

6. Kontaktierungsvorrichtung nach einem der vorhergehenden Ansprüche, dadurch gekennzeichnet, daß zwischen die Kontaktstiftpaare (3) ein Klemmkeil (13) eingesetzt ist.

7. Kontaktierungsvorrichtung nach einem der vorhergehenden Ansprüche, dadurch gekennzeichnet, daß die Kontaktstifte (3) mit einer eingeschobenen Leiterbahn (11) aufgrund von Klemmkräften elektrisch verbunden sind.

8. Verfahren zur Herstellung einer Kontaktierungsvorrichtung nach einem der Ansprüche 1 bis 3, dadurch gekennzeichnet, daß in ein Steckergehäuse (2) Kontaktstifte (3) eingesetzt und paarweise mit zueinandergerichteten Sicken (9) versehen werden.

9. Verfahren nach Anspruch 8, dadurch gekennzeichnet, daß auf die mit Sicken (9) versehenen Enden der Kontaktstifte (3) ein Kontaktgehäuse (10) aufgesetzt wird.
